# EUROPÄISCHE PATENTSCHRIFT

(11) **EP 2 254 979 B1**
(45) Veröffentlichungstag und Bekanntmachung des Hinweises auf die Patenterteilung: **16.04.2014**
(21) Anmeldenummer: 09722327.5
(22) Anmeldetag: 13.02.2009
(51) Int. Cl.: C11D 1/04, C11D 3/00, C11D 3/37, C11D 10/04

(54) **WASCH- ODER REINIGUNGSMITTEL MIT SEIFE UND POLYESTERBASIERTEM SOIL-RELEASE-POLYMER**
WASHING OR CLEANING AGENT CONTAINING SOAP AND A POLYESTER-BASED SOIL-RELEASE POLYMER
AGENT LAVANT OU NETTOYANT CONTENANT DU SAVON ET UN POLYMÈRE À BASE DE POLYESTER FACILITANT LE LAVAGE

(30) Priorität: 20.03.2008 DE 102008015396
(43) Veröffentlichungstag der Anmeldung: 01.12.2010
(73) Patentinhaber: Henkel AG & Co. KGaA, 40589 Düsseldorf (DE)
(72) Erfinder: DREJA, Michael, 41469 Neuss (DE); KRAUS, Ingrid, 40627 Düsseldorf (DE); ORLICH, Bernhard, 40547 Düsseldorf (DE); HAMMELSTEIN, Stefan, 40591 Düsseldorf (DE)
(86) Internationale Anmeldenummer: PCT/EP2009/051675
(87) Internationale Veröffentlichungsnummer: WO 2009/115379

(56) Entgegenhaltungen:
- EP-A- 0 776 965
- DE-A1-102005 061 058
- US-A- 3 576 748
- US-A- 4 261 850
- US-A- 5 948 744
- US-A1- 2002 042 354

## Beschreibung

Die vorliegende Erfindung betrifft ein Wasch- oder Reinigungsmittel, welches neben üblichen Wasch- oder Reinigungsmittelbestandteilen > 3 Gew.% an Fettsäure(n) sowie zudem ein polyesterbasiertes Soil-Release-Polymer enthält. Die Erfindung betrifft ferner die Verwendung einer Kombination aus polyesterbasiertem Soil-Release-Polymer und > 3 Gew.-% Fettsäure, Gew.-% bezogen auf das gesamte Mittel, in einem Wasch- oder Reinigungsmittel, zur Verbesserung der Reinigungsleistung bei der Textilwäsche. Die Erfindung betrifft ferner ein Textilwaschverfahren unter Einsatz des zuvor genannten Wasch- oder Reinigungsmittels bei Waschtemperaturen ≤ 40°C, vorzugsweise ≤ 30°C.

DE 10 2005 061 058 beinhaltet Wasch- und Reinigungsmittel enthaltend definierte Polyester. US 2002/0042354 offenbart Wasch- und Reinigungsmittel enthaltend Soil-Release Polymer und Alkansulfonat und oder α-Olefinsulfonat.

Die menschliche Gesellschaft hat in der zurückliegenden Zeit ein allgemeines Bedürfnis entwickelt, die Umwelt in umfassenderer Weise zu schonen und somit auch das Wirtschaften nachhaltiger zu gestalten. So ist es auch auf dem Gebiet der Wasch- und Reinigungsmittel der Wunsch sowohl der Verbraucher wie der Industrie, gerade solche Mittel bereitzustellen, welche möglichst umwelt-erträglich sind und dem Nachhaltigkeitsprinzip gerecht werden. Aus diesem Grund richtet sich z.B. die heutige Entwicklung von Universal- und Spezialwaschmitteln in Europa nach gesetzlichen Vorschriften und Normen, wie z.B. der EG-Detergentienverordnung. Demnach muss bei jedem heute in Waschmitteln eingesetzten Tensid der Primärabbau mindestens 80% betragen, der vollständige biologische Abbau (nach 28 Tagen) mindestens 60 % betragen. Gewünscht wird weiterhin, nicht nur die gesetzlichen Vorschriften und Normen einzuhalten, sondern darüber hinausgehende Beiträge zu leisten, um dem Erhalt der Umwelt größtmöglich dienen zu können. Als nachteilig wird von zahlreichen Verbrauchern angesehen, dass das Reservoir fossiler bzw. petrochemischer Rohstoffe endlich ist, weshalb eine Schonung dieser Ressourcen stark befürwortet wird. Hinzu kommt, dass Tenside auf Basis fossiler Rohstoffe sehr häufig unter anaeroben Bedingungen nicht abbaubar sind. Ein allgemeines Bedürfnis besteht daher darin, insbesondere solche Wasch- oder Reinigungsmittel-Formulierungen bereitzustellen, deren Tenside zumindest anteilsweise auf Basis nachwachsender Rohstoffe, z.B. auf fettchemischer Rohstoffbasis, hergestellt sind. Dieser Wunsch bleibt allerdings verbunden mit dem Begehren, die vom Verbraucher erwartete und mittlerweile zur Gewohnheit gewordene sehr gute Reinigungsleistung konventioneller Wasch- oder Reinigungsmittel bei der Textilwäsche aufrecht zu erhalten. Tenside auf fettchemischer Rohstoffbasis oder auf Basis von Zuckern, wie z.B. Fettalkoholsulfate, Alkylpolyglucoside, Methylestersulfonate, Fettalkoholpolyglycolether, Fettsäuren, lassen sich jedoch gegenüber der derzeit wirtschaftlich bedeutendsten Tensidgruppe, den Alkylbenzolsulfonaten (LAS), welche auf petrochemischen Rohstoffen basieren, oftmals nicht nur schlechter formulieren, sondern sie bieten zudem bei mengengleicher Dosierung für gewöhnlich auch eine deutlich geringere Reinigungsleistung. "Fettchemische Basis" bedeutet Im Sinne der Erfindung, dass das betreffende Tensid, Im wesentlichen (also zumindest anteilsweise) auf Bolchen Rohstoffen basiert, welche vorwiegend aus pflanzlichen, aber auch aus tierischen Ölen und/oder Fetten resultieren. Wichtlge pflanzliche Fette und Öle sind z.B. Rapsöl. Sonnenblumenöl, Leinöl. Kokosfett, Kokosöl, Palmöl, Palmkernöl, Sojaöl, Erdnußöl, Rizinusöl. Wichtige tierische Fette sind z.B. Rindertalg und Schmalz. Alle natürlichen Fette und Öle zeichnen sich u.a. dadurch aus, dass sie ganz überwiegend bis ausschließlich Fettsäuren In gerader, unverzweigte Kohlenstoffkette mit gerader Anzahl von Kohlenstoffatomen aufweisen. Davon scharf zu unterscheiden ist die fossile, insbesondere petrochemlsche Rohstoffbasis, insbesondere also die aus Erdöl und Erdgas zugänglichen Grundstoffe. Vor diesem allgemeinen Hintergrund liegt die konkret zu lösende Aufgabe der vorliegenden erfindung darin, ein Wasch-oder Reinigungsmittel bereitzuslellen, welches es ermöglicht, den Anteil an Tensiden auf Basis petrochemischer Ressourcen (wie insbesondere LAS) zu reduzieren bei zumindest wellestgehender Aufrechterhaltung der zu erbringenden Reinigungslalstung bei der Textilwäsche.

Diese Aufgabe wird gelöst vom Gegenstand der Erfindung, nämlich einem Wasch- oder Reinigungsmittel, welches neben üblichen Wasch- oder Reinigungsmittelbestandteilen 6-25 Gew.-% an Fettsäure(n), ein polyesterbasiertes Soil-Release-Polymer sowie zudem 0,01 bis 8 Gew.-% lineares Alkylbenzolsulfonat (LAS) enthält, Gew.-% bezogen auf das gesamte Mittel. Es konnte überraschend gefunden werden, dass das erfindungsgemäße Mittel eine sehr gule Reinigungeleislung bei der Textilwäsche ermöglicht, selbst dann, wenn der Anteil an Tensiden auf Basis petrochemischer Ressourcen, wie Insbesondere Alkylbenzolsulfonat, erniedrigt ist. Das erfindungsgemäße Wasch- oder Reinigungsmittel ermöglicht also, den Anteil an Tensiden auf Basis petrochemischer Ressourcen, wie Insbesondere Alkylbenzolsulfonat, in Wasch- oder Reinigungsmitteln herunterzufahren und dennoch die gewünschte Reinigungsleistung zumindest weitestgehend aufrecht zu erhalten. Im Rahmen der vorliegenden Erfindung zählen zu den Aniontensiden auf petrochemischen Rohstoffbasis, insbesondere Alkansulfonate, vorzugsweise sekundäre Alkansulfonate (SAS) sowie Afkylbenzolsulfonate, wie vorzugsweise lineare Alkylbenzolsulfonate, sowie α-Olefinsulfonate.

In einer bevorzugten Ausführungsform der Erfindung ist das polyesterbasierte Soll-Release-Polymer in dem erfindungsgemäßen Wasch- oder Reinigungsmittel In Mengen von 0,01 bis 2 Gew.-%, vorzugsweise 0,05 - 1,5 Gew.-%, vorteilhafterweise 0,1 bis 1 Gew.-%, Insbesondere 0,15-0,8 Gew.-%, bezogen auf das gesamte Mittel, entttaltsn. Wir konnten finden, dass diese Menge an Soll-release-Polymer dazu beiträgt, besonders gule Ergebnisse hinsichtlich des Reinigungswirkung bei der Textilwäsche erzielen zu können. Es ist aber auch der Einsatz von > 2 Gew.-% des polyesterbasiertes Soil-Release-Polymers in dem erfindungsgemäßen Wasch- oder Reinigungsmittel möglich. Die eben genannten sehr guten Ergebnisse bei der Reinigungsleistung bei der Textilwäsche werden vor allem dann erzielt, wenn ganz besondere polyesterbasierte Soil-Release-Polymere erfindungsgemäß zum Einsatz gelangen, wie direkt nachfolgend beschrieben.

Wenn das erfindungsgemäß enthaltene Soil-release-Polymer die Struktureinheiten I bis III oder I bis IV, umfaßt, insbesondere im Wesentlichen aus diesen besteht,

-[(OCHR¹-CHR²)ₐ-O-OC-Ph-CO-]_{d} (I)

-[(OCHR³-CHR⁴)_{b}-O-OC-sPh-CO-]ₑ (II)

-[(OCHR⁵-CHR⁶)_{c}-OR⁷]_{f} (III)

-[Polyfunktionelle Einheit-]₉ (IV)

in denen
a, b und c unabhängig voneinander jeweils für eine Zahl von 1 bis 200 steht,
d, e und f unabhängig voneinander jeweils für eine Zahl von 1 bis 50 steht,
g für eine Zahl von 0 bis 5 steht,
Ph für einen 1,4-Phenylenrest steht,
sPh für einen in Position 5 mit einer Gruppe -SO₃Me substituierten 1,3-Phenylenrest steht, Me für Li, Na, K, Mg/2, Ca/2, Al/3, Ammonium, Mono-, Di-, Tri- oder Tetraalkylammonium steht, wobei es sich bei den Alkylresten der Ammoniumionen um C₁-C₂₂-Alkyl- oder C₂-C₁₀-Hydroxyalkylreste oder deren beliebige Mischungen handelt, R¹,R²,R³,R⁴,R⁵ und R⁶ unabhängig voneinander jeweils für Wasserstoff oder eine C₁-C₁₈- n- oder iso-Alkylgruppe steht, R⁷ für eine lineare oder verzweigte C₁-C₃₀-Alkylgruppe oder für eine lineare oder verzweigte C₂-C₃₀-Alkenylgruppe, für eine Cycloalkylgruppe mit 5 bis 9 Kohlenstoffatomen, für eine C₆-C₃₀-Arylgruppe oder für eine C₆-C₃₀-Arylalkygruppe steht, und
"Polyfunktionelle Einheit" für eine Einheit mit 3 bis 6 zur Veresterungsreaktion befähigten funktionellen Gruppen steht, so liegt wiederum eine bevorzugte Ausführungsform der Erfindung vor.

Bevorzugt sind darunter Polyester, in denen R¹,R²,R³,R⁴,R⁵ und R⁶ unabhängig voneinander jeweils für Wasserstoff oder Methyl, R⁷ für Methyl, a, b und c unabhängig voneinander jeweils für eine Zahl von 1 bis 200, insbesondere 1 bis 20, besonders bevorzugt 1 bis 5, außerordentlich bevorzugt a und b = 1 bedeuten und c eine Zahl von 2 bis 10 sein kann, d eine Zahl zwischen 1 und 25, insbesondere zwischen 1 bis 10, besonders bevorzugt zwischen 1 und 5, e eine Zahl zwischen 1 und 30, insbesondere zwischen 2 und 15, besonders bevorzugt zwischen 3 und 10 und f eine Zahl zwischen 0,05 und 15, insbesondere zwischen 0,1 und 10 und besonders bevorzugt zwischen 0,25 und 3 bedeutet. Derartige Polyester können beispielsweise erhalten werden durch Polykondensation von Terephthalsäuredialkylester, 5-Sulfoisophthalsäuredialkylester, Alkylenglykolen, optional Polyalkylenglykolen (bei a, b und/oder c > 1) und einseitig endverschlossenen Polyalkylenglykolen (entsprechend Einheit III). Es soll darauf hingewiesen werden, dass für Zahlen a, b, c > 1 ein polymeres Gerüst vorliegt und damit die Koeffizienten als Mittelwert jeden beliebigen Wert im gegebenen Intervall annehmen können. Dieser Wert spiegelt das zahlenmittlere Molekulargewicht wider. Als Einheit (I) kommt ein Ester von Terephthalsäure mit einem oder mehreren difunktionellen, aliphatischen Alkoholen in Frage, bevorzugt verwendet werden hierbei Ethylenglykol (R¹ und R² jeweils H) und/oder 1,2-Propylenglykol (R' = H und R² =-CH₃ oder umgekehrt) und/oder kürzerkettige Polyethylenglykole und/oder Poly[ethlyenglykol-co-propylenglykol] mit zahlenmittleren Molekulargewichten von 100 bis 2000 g/mol. In den Strukturen können pro Polymerkette beispielsweise 1 bis 50 Einheiten (I) enthalten sein. Als Einheit (II) kommt ein Ester von 5-Sulfoisophthalsäure mit einem oder mehreren difunktionellen, aliphatischen Alkoholen in Frage, bevorzugt verwendet werden hierbei die vorgenannten. In den Strukturen können beispielsweise 1 bis 50 Einheiten (II) vorhanden sein. Als nichtionisch einseitig verschlossene Polyalkylenglykolmonoalkylether gemäß Einheit (III) bevorzugt verwendet werden Poly[ethlyenglykol-co-propylenglykol]-monomethylether mit mittleren Molekulargewichten von 100 bis 2000 g/mol und Polyethylenglykolmonomethylether der allgemeinen Formel CH₃-O-(C₂H₄O)ₙ-H mit n = 1 bis 99, insbesondere 1 bis 20 und besonders bevorzugt 2 bis 10. Da durch Einsatz solcher einseitig verschlossener Ether das theoretische bei quantitativem Umsatz zu erzielende maximale mittlere Molekulargewicht einer Polyesterstruktur vorgegeben wird, gilt als bevorzugte Einsatzmenge der Struktureinheit (III) diejenige, die zum Erreichen der nachfolgend beschriebenen mittleren Molekulargewichte notwendig ist. Außer linearen Polyestern, die aus den Struktureinheiten (I), (II) und (III) resultieren, ist erfindungsgemäß auch der Einsatz vernetzter oder verzweigter Polyesterstrukturen möglich. Ausgedrückt wird dies durch die Anwesenheit einer vernetzend wirkenden Polyfunktionellen Struktureinheit (IV) mit mindestens drei bis maximal 6 zur Veresterungsreaktion befähigten funktionellen Gruppen. Als funktionelle Gruppierungen können dabei beispielsweise Säure-, Alkohol-, Ester-, Anhydrid- oder Epoxygruppen benannt werden. Dabei sind auch unterschiedliche Funktionalitäten in einem Molekül möglich. Als Beispiele können hierfür Zitronensäure, Äpfelsäure, Weinsäure und Gallussäure, besonders bevorzugt 2,2-Dihydroxymethylpropionsäure dienen. Weiterhin können mehrwertige Alkohole wie Pentaerythrol, Glycerin, Sorbitol und/oder Trimethylolpropan eingesetzt werden. Auch kann es sich dabei um mehrwertige aliphatische oder aromatische Carbonsäuren, wie Benzol-1,2,3-tricarbonsäure (Hemimellithsäure), Benzol-1,2,4-tricarbonsäure (Trimellithsäure), oder Benzol-1,3,5-tricarbonsäure (Trimesithsäure) handeln. Der Gewichtsanteil an vernetzenden Monomeren, bezogen auf die Gesamtmasse des Polyesters, kann beispielsweise bis zu 10 Gew.%, insbesondere bis 5 Gew.-% und besonders bevorzugt bis zu 3 Gew.-% betragen. Die Polyester, enthaltend die Struktureinheiten (I), (II) und (III) und gegebenenfalls (IV), haben im allgemeinen zahlenmittlere, Molekulargewichte im Bereich von 700 bis 50.000 g/mol, wobei das zahlenmittlere Molekulargewicht bestimmt werden kann mittels Größenausschlusschromatographie in wässriger Lösung unter Verwendung einer Kalibrierung mit Hilfe eng verteilter Polyacrylsäure-Na-Salz - Standards. Bevorzugt liegen die zahlenmittleren Molekulargewichte im Bereich von 800 bis 25.000 g/mol), insbesondere 1.000 bis 15.000 g/ mol, besonders bevorzugt 1.200 bis 12.000 g/mol. Bevorzugt werden erfindungsgemäß als Bestandteil des Teilchens zweiter Art feste Polyester, die Erweichungspunkte oberhalb 40 °C aufweisen, eingesetzt; sie haben bevorzugt einen Erweichungspunkt zwischen 50 und 200°C, besonders bevorzugt zwischen 80°C und 150°C und außerordentlich bevorzugt zwischen 100°C und 120°C. Die Synthese der Polyester kann nach bekannten Verfahren erfolgen, beispielsweise indem man die oben genannten Komponenten unter Zusatz eines Katalysators zunächst bei Normaldruck erhitzt und dann die erforderlichen Molekulargewichte im Vakuum durch Abdestillieren überstöchiometrischer Mengen der eingesetzten Glykole aufbaut. Für die Reaktion eignen sich die bekannten Umesterungs- und Kondensationskatalysatoren, wie beispielsweise Titantetraisopropylat, Dibutylzinnoxid, Alkali- oder Erdalkalimetallalkoholate oder Antimontrioxid/Calciumacetat. Bezüglich weiterer Einzelheiten sei auf EP 442 101 verwiesen. Bevorzugt verwendete Polyester sind von fester Konsistenz und können in einfacher Weise zu Pulver vermahlen oder zu Granulaten definierter Partikelgrößen kompaktiert bzw. agglomeriert werden. Die Granulierung kann in der Weise erfolgen, dass die bei der Synthese als Schmelze anfallenden Copolymere durch Abkühlen in einem kühlen Gasstrom, beispielsweise Luft- oder Stickstoff, oder durch Aufbringen auf eine Schuppenwalze oder auf ein Laufband zu Schuppen oder Flakes verfestigt werden. Dieses Grobgut kann gegebenenfalls beispielsweise im Walzenstuhl oder in der Siebmühle weiter vermahlen werden, der sich eine Siebung und eine wie oben geschilderte Verrundung anschließen kann. Die Granulierung kann auch in der Weise erfolgen, dass die Polyester nach der Erstarrung zu Pulver vermahlen werden und anschließend durch Kompaktierung beziehungsweise Agglomerierung und die oben geschilderte Verrundung in Granulate mit definierten Partikelgrößen umgesetzt werden. Gerade die zuvor beschriebenen bevorzugten Soil-release-Polymere ermöglichen, dass bei einer teilweisen und sogar sehr weitgehenden Substituierung von LAS durch Seife bzw. Fettsäure(n), die Reinigungsleistung bei der Textilwäsche zumindest weitestgehend erhalten bleibt. Bevorzugt einsetzbare Soil-release-Polymere werden auch in WO 2007/079850 A1 beschrieben.

Besonders vorteilhaft ist es, das Soil-release-Polymere in Granulatform einzusetzen, insbesondere mit einer Korngrößenverteilung wie folgt:

| | |
|---|---|
| > 1.6mm | ≤ 1% |
| 0.8 mm - 1,6 mm | ≤ 20% |
| 0.4 mm- 0.8 mm | 50 - 80% |
| 0.1 mm-0,4 mm | 15 - 45% |
| < 0.1 mm | ≤ 5%. |

In dem erfindungsgemäßen Wasch- oder Reinigungsmittel sind zwingend 6-25 Gew.-% Fettsäure(n) enthalten. Von dem Begriff der Fettsäure sind erfindungsgemäß auch ihre Salze, insbesondere ihre Natrium-, Kalium- oder Ammoniumsalze, umfaßt, also die sogenannten Seifen. Besonders geeignete Fettsäuren sind z.B. Caprinsäure, Undecansäure, Dodecansäure, Tridecansäure, Tetradecansäure, Palmitinsäure, Stearinsäure, Arachinsäure, Behensäure, Ölsäure und/oder Linolsäure, also Fettsäuren, welche aus natürlichen Fetten und Ölen, wie z.B Kokosöl, Palmöl, oder Rüböl zugänglich sind. Insbesondere sind aus natürlichen Fettsäuren, z.B. Kokos-, Palmkern- oder Talgfettsäuren, abgeleitete Gemische bevorzugt. Ganz besonders bevorzugt ist z.B. ein C₁₂-C₁₈-Fettsäuregemisch, enthaltend insbesondere C₁₂-, C₁₄-, C₁₆- und C₁₈-Fettsäuren. Ein kommerziell erhältliches Beispiel für ein solches Gemisch ist z.B. Edenor® K 12-18, erhältlich von der Cognis Deutschland GmbH.

Die Fettsäuren können vorteilhafterweise in Mengen bis zu 20 Gew.-%, vorzugsweise 6-15 Gew. %, insbesondere 6-10 Gew. % in dem erfindungsgemäßen Wasch- oder Reinigungsmittel enthalten sein. Dies entspricht einer bevorzugten Ausführungsform der Erfindung. Die Untergrenze kann auch bei 7 Gew.-% liegen. Die Obergrenze kann auch bei 12 Gew.-% liegen.

Das erfindungsgemäße Wasch- oder Reinigungsmittel enthält vorzugsweise auch Aniontensid, wie z.B. lineares Alkylbenzolsulfonat, wie z.B. Fettalkoholsulfat. Das lineare Alkylbenzolsulfonat ist in Mengen von 0.01 - 8 Gew.%, in vorteilhafter Weise 3-8 Gew-%, weiter vorteilhaft 4-8 Gew.-%, insbesondere in Mengen von 5-8 Gew.-%, bezogen auf das gesamte Mittel, enthalten. Eine geeignete Obergrenze kann z.B. auch bei 6 Gew.-% liegen. Ein besonderer Vorteil der vorliegenden Erfindung ist es, dass auch bei reduzierten Anteilen von linearem Alkylbenzolsulfonat, d.h. z.B. ≤ 8 Gew-% oder z.B. sogar ≤ 6 Gew-%, dennoch eine erfindungsgemäß sehr gute Reinigungsleistung bei der Textilwäsche erzielt wird.

Wenn das erfindungsgemäße Wasch- oder Reinigungsmittel Alkansulfonate enthalten sollte, was möglich, erfindungsgemäß jedoch weniger bevorzugt ist, so allenfalls in Mengen <15 Gew.%, z.B. 0,01 Gew.% bis <10 Gew.-%, vorzugsweise aber in Mengen <5 Gew.-% oder <1 Gew.% oder < 0,5 Gew.-%, bezogen auf das gesamte Wasch- oder Reinigungsmittel.
Insbesondere ist aber gemäß einer bevorzugten Ausführungsform der Erfindung gar kein Alkansulfonat in dem erfindungsgemäßen Mittel enthalten, Alkansulfonat ist die Sammelbezeichnung für Verbindungen der allgemeinen Formel R-SO₂-OM, wobei R für einen - meist sekundären - Alkyl-Rest und M für ein einwertiges Kation, vorzugsweise Natrium, steht. Wenn das erfindungsgemäße Wasch- oder Reinigungsmittel α-Olefinsulfonate enthalten sollte, was möglich, erfindungsgemäß jedoch weniger bevorzugt ist, so allenfalls in Mengen <15 Gew.%, z.B. 0,01 Gew.-% bis <10 Gew.%, vorzugsweise aber in Mengen <5 Gew.-% oder <1 Gew.-% oder < 0,5 Gew.-%, bezogen auf das gesamte Wasch- oder Reinigungsmittel. Insbesondere ist aber gemäß einer bevorzugten Ausführungsform der Erfindung gar kein α-Olefinsulfonat in dem erfindungsgemäßen Mittel enthalten.

α-Olefinsulfonat ist die Sammelbezeichnung für Verbindungen der allgemeinen Formel R-CH=CH-(CH2)n-SO2-OM, wobei R für einen - in der Regel linearen, primären - Alkyl-Rest und M für ein einwertiges Kation, vorzugsweise Natrium, steht (n = 1 oder 2).
Technische α-Olefinsulfonate bestehen herstellungsbedingt in der Regel aus Hydroxyalkansulfonaten und Alkensulfonaten im Verhältnis 2:1.

Die Gesamtmenge an Aniontensiden auf petrochemischer Rohstoffbasis kann vorteilhafterweise bei ≤ 20 Gew.-%, vorzugsweise ≤ 15 Gew.-%, noch vorteilhafter ≤ 10 Gew.%, weiter vorteilhaft ≤ 8 Gew.-% und insbesondere ≤ 6Gew.-%, bezogen auf das gesamte Mittel, liegen.

Vorzugsweise können Fettalkoholsulfate (auf im Wesentlichen fettchemischer Basis) in dem erfindungsgemäßen Wasch- oder Reinigungsmittel enthalten sein. Fettalkoholsulfate sind dem Fachmann für Wasch- oder Reinigungsmittel als solche wohlbekannt. Bevorzugt einsetzbare Fettalkoholsulfate können mit der Formel, R²O-SO₃X, beschrieben werden. Erhältlich sind sie z.B. durch Umsetzung von vorzugsweise gesättigten Fettalkoholen mit konzentrierter Schwefelsäure, gasförmigem Schwefeltrioxid, Chlorsulfonsäure oder Amidosulfonsäure.

In der Formel, R²O-SO₃X, steht R² für einen insbesondere linearen (oder verzweigten) aliphatischen Alkyl-und/oder Alkenylrest mit 6 bis 22, vorzugsweise 12 bis 18 Kohlenstoffatomen und X für ein Alkali-und/oder Erdalkalimetall, Ammonium, Alkylammonium, Alkanolammonium oder Glucammonium. Besonders bevorzugt sind Fettalkoholsulfate auf Basis von C_{12/14}-, C_{12/18}- sowie C_{16/18}- Fettalkoholen, vorzugsweise in Form ihrer Natriumsalze.

Das erfindungsgemäße Wasch- oder Reinigungsmittel kann Fettalkoholsulfat z.B. in Mengen von 0 Gew.% bis <15 Gew.-% enthalten, z.B. 0,01 Gew.-% bis <10 Gew.-%, vorzugsweise aber in Mengen <8 Gew.-% oder <6 Gew.-% oder < 5 Gew.-%, bezogen auf das gesamte Wasch- oder Reinigungsmittel. Nach einer anderen Ausführungsform der Erfindung ist es auch möglich, dass gar kein Fettalkoholsulfat in dem erfindungsgemäßen Mittel enthalten ist.

In einer weiteren bevorzugten Ausführungsform der Erfindung enthält das erfindungsgemäße Wasch- oder Reinigungsmittel zusätzlich nichtionisches Tensid, wobei im Sinne der Erfindung der Einsatz nichtionischer Tenside auf Basis nachwachsender Rohstoffe, vorzugsweise auf (im wesentlichen) fettchemischer Rohstoffbasis oder auf Basis von Zuckern bevorzugt sein kann. Zu den bevorzugt einsetzbaren nichtionischen Tensiden auf Basis nachwachsender Rohstoffe zählen insbesondere die Zuckertenside, wie vorzugsweise Alkylpolyglucoside (APG), Zuckerester, insbesondere Saccharoseester und/oder Zuckeramide, insbesondere Glucamide, Fettsäuresarcosinate, Alkanolamide, Eiweiß-Fettsäure-Kondensate, (alkoxylierte) Fettalkohole und Fettamine.

Zuckertenside sind bekannte oberflächenaktive Verbindungen, zu denen beispielsweise die Zuckertensidklassen der Alkylglucoseester, Aldobionamide, Gluconamide (Zuckersäureamide), Glycerinamide, Glyceringlykolipide, Polyhydroxyfettsäureamidzuckertenside (Zuckeramide) und Alkylpolyglykoside zählen.

Im Rahmen der vorliegenden Erfindung besonders bevorzugt einsetzbare Zuckertenside sind die Alkylpolyglykoside, die Zuckeramide (insbesondere Glucamide) und die Zuckerester, wie vorzugsweise Saccharoseester, insbesondere aber die Alkylpolyglykoside.

Besonders bevorzugte Zuckeramide können mit der Formel (III), R'C(O)N(R")[Z] , beschrieben werden, in der R' für einen linearen oder verzweigten, gesättigten oder ungesättigten Alkylrest, vorzugsweise einen linearen ungesättigten Alkylrest, mit 5 bis 21, vorzugsweise 5 bis 17, insbesondere 7 bis 15, besonders bevorzugt 7 bis 13 Kohlenstoffatomen, R" für einen linearen oder verzweigten, gesättigten oder ungesättigten Alkylrest, vorzugsweise einen linearen ungesättigten Alkylrest, mit 6 bis 22, vorzugsweise 6 bis 18, insbesondere 8 bis 16, besonders bevorzugt 8 bis 14 Kohlenstoffatomen, einen C₁₋₅-Alkylrest, insbesondere einen Methyl-, Ethyl-, Propyl-, Isopropyl-, n-Butyl-, Isobutyl-, tert-Butyl- oder n-Pentylrest, oder Wasserstoff und Z für einen Zuckerrest, d.h. einen Monosaccharidrest, stehen. Besonders bevorzugte Zuckeramide sind die Amide der Glucose, die Glucamide, beispielsweise Lauroyl-methyl-glucamid.

Glucamide sind N-alkylierte, vorzugsweise N-methylierte Fettsäureamide, welche durch Umsetzung von N-Alkyl-(N-Methyl-)glucosamin mit Fettsäuremethylestern erhalten werden können. Besonders bevorzugte Glucamide können mit folgender allgemeiner Formel (IV) beschrieben werden:

Dabei steht R¹ in dieser vorgenannten Formel (IV) für einen linearen oder verzweigten, gesättigten oder ungesättigten Alkylrest, vorzugsweise einen linearen ungesättigten Alkylrest, mit 5 bis 21, vorzugsweise 5 bis 17, insbesondere 7 bis 15, besonders bevorzugt 7 bis 13 Kohlenstoffatomen, beispielsweise für einen *n*-C₁₂-Alkyl-Rest, R² steht für einen linearen oder verzweigten, gesättigten oder ungesättigten Alkylrest, vorzugsweise einen linearen ungesättigten Alkylrest, mit 6 bis 22, vorzugsweise 6 bis 18, insbesondere 8 bis 16, besonders bevorzugt 8 bis 14 Kohlenstoffatomen, einen C₁₋₅-Alkylrest, insbesondere einen Methyl-, Ethyl-, Propyl-, Isopropyl-, n-Butyl-, Isobutyl-, tert-Butyl- oder n-Pentylrest, oder Wasserstoff, insbesondere jedoch für einen niederen Alkyl-Rest, im allgemeinen Methyl.

Die Alkylpolyglykoside (APG) sind bevorzugt einsetzbare Zuckertenside und genügen vorzugsweise der allgemeinen Formel (V), RO(AO)ₐ[G]ₓ, in der R für einen linearen oder verzweigten, gesättigten oder ungesättigten Alkylrest mit 6 bis 22, vorzugsweise 6 bis 18, insbesondere 8 bis 16, besonders bevorzugt 8 bis 14 Kohlenstoffatomen, [G] für einen glykosidisch verknüpften Zuckerrest und x für eine Zahl von 1 bis 10 sowie AO für eine Alkylenoxygruppe, z.B. eine Ethylenoxy- oder Propylenoxygruppe, und a für den mittleren Alkoxylierungsgrad von 0 bis 20 stehen. Hierbei kann die Gruppe (AO)ₐ auch verschiedene Alkylenoxyeinheiten enthalten, z.B. Ethylenoxy- oder Propylenoxyeinheiten, wobei es sich dann bei a um den mittleren Gesamtalkoxylierungsgrad, d.h. die Summe aus Ethoxylierungs- und Propoxylierungsgrad, handelt. Soweit nachfolgend nicht näher bzw. anders ausgeführt, handelt es sich bei den Alkylresten R¹ der APG um lineare ungesättigte Reste mit der angegebenen Zahl an Kohlenstoffatomen.

APG sind nichtionische Tenside und stellen bekannte Stoffe dar, die nach den einschlägigen Verfahren der präparativen organischen Chemie erhalten werden können. Die Indexzahl x gibt den Oligomerisierungsgrad (DP-Grad) an, d.h. die Verteilung von Mono- und Oligoglykosiden, und steht, wie gerade beschrieben, für eine Zahl zwischen 1 und 10. Während x in einer gegebenen Verbindung stets ganzzahlig sein muss und hier vor allem die Werte x = 1 bis 6 annehmen kann, ist der Wert x für ein bestimmtes Alkylglykosid eine analytisch ermittelte rechnerische Größe, die meistens eine gebrochene Zahl darstellt. Vorzugsweise werden Alkylglykoside mit einem mittleren Oligomerisierungsgrad x von 1,1 bis 3,0 eingesetzt. Aus anwendungstechnischer Sicht sind solche Alkylglykoside bevorzugt, deren Oligomerisierungsgrad kleiner als 1,7 ist und insbesondere zwischen 1,2 und 1,6 liegt. Als glykosidischer Zucker wird vorzugsweise Xylose, insbesondere aber Glucose verwendet.

Der Alkyl- bzw. Alkenylrest R (bezogen auf die genannte Formel (V) RO(AO)ₐ[G]ₓ) kann sich von primären Alkoholen mit 8 bis 18, vorzugsweise 8 bis 14 Kohlenstoffatomen ableiten. Typische Beispiele sind Capronalkohol, Caprylalkohol, Caprinalkohol und Undecylalkohol sowie deren technische Gemische, wie sie beispielsweise im Verlauf der Hydrierung von technischen Fettsäuremethylestern oder im Verlauf der Hydrierung von Aldehyden aus der RoELENschen Oxosynthese anfallen. Vorzugsweise leitet sich der Alkyl- bzw. Alkenylrest R aber von Laurylalkohol, Myristylalkohol, Cetylalkohol, Palmoleylalkohol, Stearylalkohol, Isostearylalkohol oder Oleylalkohol ab. Weiterhin sind Elaidylalkohol, Petroselinylalkohol, Arachidylalkohol, Gadoleylalkohol, Behenylalkohol, Erucylalkohol sowie deren technische Gemische zu nennen.

Bevorzugte APG sind nicht alkoxyliert (a = 0) und können also mit Formel (VI), RO[G]ₓ. beschrieben werden, in der R wie zuvor für einen linearen oder verzweigten, gesättigten oder ungesättigten Alkylrest mit 4 bis 22 Kohlenstoffatomen, [G] für einen glykosidisch verknüpften Zuckerrest, vorzugsweise Glucoserest, und x für eine Zahl von 1 bis 10, bevorzugt 1,1 bis 3, insbesondere 1,2 bis 1,6, stehen. Dementsprechend bevorzugte Alkylpolyglykoside sind beispielsweise C₈₋₁₀- und ein C₁₂₋₁₄-Alkylpolyglucosid mit einem DP-Grad von 1,4 oder 1,5, insbesondere C₈₋₁₀-Alkyl-1,5-glucosid und C₁₂₋₁₄-Alkyl-1,4-glucosid.

Besonders bevorzugte APG können z.B. mit folgender Formel (VI) beschrieben werden:

Der durchschnittliche Oligomerisationsgrad x beträgt dabei vorzugsweise 1,2-1,5. Der Alkyl-Rest liegt vorzugsweise im Bereich C8-C16 (somit beträgt n in vorgenannter Formel vorzugsweise 7-15).

Zuckerester gehören ebenfalls zu bevorzugt einsetzbaren Niotensiden. Zuckerester sind Ester von Zuckeralkoholen, insbesondere der Saccharose (also Saccharoseester) mit organischen oder anorganischen Säuren, insbesondere mit Fettsäure(derivaten)n, beispielsweise erhältlich durch Reaktionen von Saccharose mit Fettsäureestern in Lösung oder Schmelze oder aus Alkalikatalysierten Umesterungen mit Triglyceriden. Bevorzugt können dabei Monoester kurzkettiger Fettsäuren sein, z.B. Monoester der Laurinsäure.

Auch Fettsäuresarcosinate sind bevorzugt einsetzbare Niotenside. Als Fettsäuresarcosinate werden die Kondensationsprodukte von Fettsäuren mit N-Methylglycin bezeichnet. Fettsäuresarcosinate können durch Umsetzung von N-Methylglycin mit Fettsäurechlorid hergestellt werden. Besonders bevorzugt sind z.B. Fettsäuresarcosinate auf der Basis von C12- bis C18-Fettsäuren. Fettsäuresarcosinate zeichnen sich durch ein ausgeprägtes Schaumvermögen aus, wobei sie außerdem eine geringe Wasserhärteempfindlichkeit und hohe Hautverträglichkeit zeigen. Bevorzugt einsetzbare Fettsäuresarcosinate können durch folgende allgemeine Formel (XI) beschrieben werden:

Dabei steht R für einen linearen oder verzweigten, gesättigten oder ungesättigten Alkylrest mit vorzugsweise 8 bis 22 Kohlenstoffatomen.

Ebenso können Fettsäurealkanolamide erfindungsgemäß bevorzugt eingesetzt werden. Fettsäurealkanolamide können z.B. durch Umsetzung von Alkanolaminen mit Fettsäuren, Fettsäuremethylestern oder Fettsäureglyceriden erhalten werden.
Bevorzugte Fettsäurealkanolamide können durch folgende Formel (XII) beschrieben werden: R¹-CO steht in der Regel für einen Fettsäurerest, insbesondere für einen Stearin-, Kokosfett- od. Olein-Rest. Als Alkanolamin können Di-, Monoethanolamin oder Aminopropanole eingesetzt werden, wodurch in eben genannter Formel die Bedeutung von R² und n festgelegt werden.

Ebenso können Fettamine im Rahmen der Erfindung eingesetzt werden. Fettamine sind z.B. erhältlich durch ein Verfahren ausgehend von Fettalkoholen, die bei 210-260°C in Gegenwart von Dehydrierungskatalysatoren mit Ammoniak oder kurzkettigen Alkyl- oder Dialkylaminen umgesetzt werden. Die Salze der Fettamine sind kationaktive Emulgatoren. Diese sind vom Begriff Fettamin mitumfaßt. Durch Alkylierung können quartäre Ammonium-Verbindungen erhalten werden. Diese sind vom Begriff Fettamin mitumfaßt. Durch Oxidation der Fettamine z.B. mit Wasserstoffperoxid können Aminoxide erhalten werden. Diese sind vom Begriff Fettamin mitumfaßt.

Zu den im Rahmen der Erfindung einsetzbaren Aminoxiden gehören Alkylaminoxide, insbesondere Alkyldimethylaminoxide, Alkylamidoaminoxide und Alkoxyalkylaminoxide. Bevorzugte Aminoxide können mit der folgenden Formel (XIII), R⁶R⁷R⁸N⁺-O⁻, beschrieben werden,
- in der R⁶: ein gesättiger oder ungesättigter C₆₋₂₂₋Alkylrest, vorzugsweise C₈₋₁₈-Alkylrest, insbesondere ein gesättigter C₁₀₋₁₆-Alkylrest, beispielsweise ein gesättigter C₁₂₋₁₄-Alkylrest, der in den Alkylamidoaminoxiden über eine Carbonylamidoalkylengruppe -CO-NH-(CH₂)_{z}- und in den Alkoxyalkylaminoxiden über eine Oxaalkylengruppe -O-(CH₂)_{z}- an das Stickstoffatom N gebunden ist, wobei z jeweils für eine Zahl von 1 bis 10, vorzugsweise 2 bis 5, insbesondere 3,
- R⁷, R⁸: unabhängig voneinander ein C₁₋₄-Alkylrest, ggf. hydroxysubstituiert wie z.B. ein Hydroxyethylrest, insbesondere ein Methylrest, ist.

Ein bevorzugtes Aminoxid ist beispielsweise Cocoamidopropylaminoxid.

Ebenso können Eiweiß-Fettsäure-Kondensate im Rahmen der Erfindung eingesetzt werden. Eiweiß-Fettsäure-Kondensate können beispielsweise durch Acylierung von Eiweißhydrolysaten z.B. mit Fettsäuren, Fettsäuremethylestern, vorzugsweise jedoch Fettsäurechloriden oder substituierten Maleinsäureanhydriden erhalten werden. Besonders bevorzugte Eiweiß-Fettsäure-Kondensate können mit folgender Formel beschrieben werden:

Dabei ist n vorzugweise 1-13. Sehr bekannt sind beispielsweise die Lamepon®-Typen, Gluadin®-Typen, Hostapon® KCG oder die Amisoft®-Typen.

Auch alkoxylierte Fettalkohole sind einsetzbar. Alkoxylierte Fettalkohole können im Wesentlichen auf fettchemischer Basis erhalten werden, nämlich durch Umsetzung von entsprechenden Fettalkoholen mit Alkylenoxid, vorzugsweise Ethylenoxid. Das notwendige Alkylenoxid kann auch über Biomasse gewonnen werden, geht in der Regel aber aus petrochemischen Quellen hervor. Im Sinne der vorliegenden Erfindung werden die alkoxylierten Fettalkohole den Tensiden auf (im wesentlichen) fettchemischer Rohstoffbasis zugerechnet, unabhängig von der Herkunft des Alkylenoxid, da jedenfalls der Fettalkohol aus fettchemischer Quelle zugänglich ist. Insbesondere Alkoholethoxylate mit linearen Resten aus Alkoholen nativen Ursprungs mit 12 bis 18 C-Atomen, z.B. aus Kokos-, Palm-, Palmkern-, Talgfett- oder Oleylalkohol, und durchschnittlich 2 bis 8 EO pro Mol Alkohol sind bevorzugt. Zu den bevorzugten ethoxylierten Alkoholen gehören beispielsweise C₁₂-C₁₄-Alkohole mit 3 EO bis 6 EO, C₉-C₁₁-Alkohole mit 7 EO, C₁₃-C₁₅-Alkohole mit 3 EO, 5 EO, 7 EO oder 8 EO, C₁₄-C₁₅-Alkohole mit 4 EO, 5 EO, 7 EO oder 9 EO, C₁₂-C₁₈-Alkohole mit 3 EO, 5 EO oder 7 EO und Mischungen aus diesen, wie Mischungen aus C₁₂-C₁₄-Alkohol mit 3 EO und C₁₂-C₁₈-Alkohol mit 7 EO. Die angegebenen Ethoxylierungsgrade stellen statistische Mittelwerte dar, die für ein spezielles Produkt eine ganze oder eine gebrochene Zahl sein können.
Auch Biotenside, d.h. oberflächenaktive Stoffe, die durch Mikroorganismen gebildet werden, können eingesetzt werden. Bei den Biotensiden handelt es sich in der Regel um einfache oder komplexe Lipide bzw. Lipid-Derivate mit einem hydrophilen und einem hydrophoben (lipophilen) Ende wie Mono- und Diglyceride, Sophorolipide, Rhamnolipide.
In einer bevorzugten Ausführungsform der Erfindung enthält das erfindungsgemäßen Wasch- oder Reinigungsmittel nichtionisches Tensid, insbesondere auf fettchemischer Basis, in Mengen von 0,01 - 20 Gew. %, vorzugsweise 0,1-15 Gew.-%, insbesondere 1-10 Gew.-%, bezogen auf das gesamte Mittel.

Es ist im Rahmen der Erfindung insbesondere bevorzugt, alkoxylierten Fettalkohol einzusetzen. Wenn das erfindungsgemäße Wasch- oder Reinigungsmittel alkoxylierte Alkohol in Mengen von 0-20 Gew.%, vorzugsweise in Mengen von 0,01 bis 15 Gew.%, insbesondere in Mengen von 1 bis 10 Gew.-% enthält, bezogen auf das gesamte Wasch- oder Reinigungsmittel, so entspricht das einer bevorzugten Ausführungsform der Erfindung. Es kann auch vorteilhaft sein, nur geringe Mengen alkoxylierten Fettalkohol einzusetzen, beispielsweise ≤ 5 Gew.%, vorzugsweise ≤ 3 Gew.%, insbesondere ≤ 2 Gew.-% oder sogar ≤ 1 Gew.-%, bezogen auf das gesamte Mittel. Es ist sogar möglich, dass überhaupt kein alkoxylierter Fettalkohol enthalten ist.

Die gesamte im erfindungsgemäßen Wasch- oder Reinigungsmittel enthaltene Menge an Tensiden ist prinzipiell variabel. Eine Gesamtmenge von z.B. 5-50 Gew.-%, vorzugsweise 10 -35 Gew.-%, insbesondere 15-30 Gew.% an Tensiden in dem erfindungsgemäßen Wasch- oder Reinigungsmittel hat sich aber, was das Reinigungsvermögen bei der Textilwäsche anbetrifft, als sehr vorteilhaft erwiesen und entspricht deshalb einer bevorzugten Ausführungsform der Erfindung. Eine sinnvolle Obergrenze kann z.B. auch bei 20 Gew.% liegen.

Nach einer weiteren bevorzugten Ausführungsform der Erfindung ist es bevorzugt, dass das erfindungsgemäßen Wasch- oder Reinigungsmittel Enzyme umfaßt, vorzugsweise Amylase, Protease, Mannanase, Tannase, Carboanhydrase, Pektinase, Lipase und/oder Cellulase, vorteilhafterweise in Mengen von 0,01 - 5 % Gew.%, bezogen auf das gesamte Mittel.
Weiter unten werden Enzyme noch einmal aufgegriffen.

In einer bevorzugten Ausführungsform der Erfindung zeichnet sich das erfindungsgemäßen Wasch- oder Reinigungsmittel dadurch aus, dass es
(a) Fettsäure(n), insbesondere in Mengen von >3 Gew.-% bis 20 Gew. %, vorzugsweise 4-15 Gew.%, insbesondere 5-10 Gew.-%,
(b) Alkylbenzolsulfonat, vorzugsweise LAS, beispielsweise in Mengen von 0 - 20 Gew. %, vorzugsweise ≥ 0,1-15 Gew.-%, vorteilhafterweise 5-10 Gew-%,
(c) nichtionisches Tensid , vorteilhafterweise in Mengen von 0 - 15 Gew. %, vorzugsweise 0,01-10 Gew.-%, insbesondere 0,1 -5 Gew.%, sowie
(d) Enzyme, vorteilhafterweise in Mengen von 0-5 Gew.-%
umfaßt, Gew.-% jeweils bezogen auf das gesamte Mittel, sowie optional übliche weitere Bestandteile von Wasch- oder Reinigungsmitteln.

Nach einer weiteren bevorzugten Ausführungsform der Erfindung enthält das erfindungsgemäße Wasch- oder Reinigungsmittel ein zeolithhaltiges Buildersystem, vorzugsweise umfassend Zeolith in Mengen von z.B. 1-50 Gew.-%, vorteilhafterweise > 5 Gew.-%, noch vorteilhafter > 10 Gew.-%, weiter vorteilhaft > 15 Gew.- %, insbesondere ≥ 20 Gew.-% enthalten ist, bezogen auf das gesamte Mittel.

Nach einer anderen bevorzugten Ausführungsform der Erfindung enthält das erfindungsgemäße Wasch- oder Reinigungsmittel ein lösliches Buildersystem, vorzugsweise umfassend Soda, Hydrogencarbonat (z.B. Natriumhydrogencarbonat), Silikat (z.B. Alkalisilikat, wie z.B. amorphes Natriumsilikat), Citrat (z.B. Trinatriumcitrat) und/oder Polycarboxylate, insbesondere in einer Gesamtmenge von 2,5 bis 60 Gew.%, bezogen auf das gesamte Mittel.

Nach einer anderen bevorzugten Ausführungsform der Erfindung enthält das erfindungsgemäße Wasch- oder Reinigungsmittel ein Phosphate enthaltendes Buildersystem, wobei Phosphat vorzugsweise in Mengen von 1-40 Gew.%, insbesondere 5-30 Gew.% enthalten ist, bezogen auf das gesamte Mittel.

Gemäß einer weiteren bevorzugten Ausführungsform der Erfindung weist das erfindungsgemäße Wasch- oder Reinigungsmittel einen pH > 7,5 auf, gemessen in einer 5%-Lösung des Mittels in Wasser bei 20°C.

Das erfindungsgemäße Wasch- oder Reinigungsmittel kann in jeder Form vorliegen, also fester, flüssiger, pastöser oder halbfester Form sein. Es ist allerdings bevorzugt, wenn das erfindungsgemäße Wasch- oder Reinigungsmittel in fester Form vorliegt. Nach einer bevorzugten Ausführungsform der Erfindung liegt das erfindungsgemäßen Wasch- oder Reinigungsmittel daher in fester Form vor, ist insbesondere pulverförmig oder granular, vorteilhafterweise liegt es in Form eines Formkörpers, insbesondere in Tablettenform vor.

Wenn die Schüttdichte des erfindungsgemäßen Wasch- oder Reinigungsmittel 350-750 g/L, vorzugsweise 450 - 650 g/L beträgt, so liegt ebenfalls eine bevorzugte Ausführungsform der Erfindung vor.

Eine weitere bevorzugte Ausführungsform der Erfindung liegt vor, wenn die Fettsäure(n) zumindest anteilsweise, insbesondere vollständig in Form von Sprühtrocknungsprodukten in dem erfindungsgemäßen Wasch- oder Reinigungsmittel enthalten ist. Die Sprühtrocknung zur Herstellung geeigneter Fettsäure enthaltender Sprühtrocknungsprodukte kann nach den üblichen Verfahren zur Herstellung von pulverförmigen Wasch- oder Reinigungsmitteln vollzogen werden. Der erste Schritt eines üblichen Sprühtrocknungsverfahrens ist im Regelfall die Herstellung einer wässrigen Aufschlämmung (Slurry) der sprühzutrocknenden Waschmittelinhaltsstoffe, die sich unter den Bedingungen der Sprühtrocknung vorteilhafterweise weder verflüchtigen noch zersetzen. Dieser Slurry umfasst in der Regel Tenside, Gerüststoffe und Stellmittel. Im vorliegenden Fall würde er somit auch Fettsäure(n) umfassen. Ein möglicher Slurry kann z.B. Fettsäure(n) > 6 Gew.-% und Wasser < 60 Gew.-% umfassen, Gew.-% bezogen auf den gesamten Slurry. Anschließend wird der Slurry über Pumpen in den Sprühturm befördert und über im Kopf des Turms befindliche Düsen versprüht. Dabei trocknet aufsteigende, heiße Luft mit einer Temperatur von vorzugsweise 200 bis 350°C den Slurry und verdampft das anhaftende Wasser. Am Auslaß des Turms (Temperatur vorzugsweise 80-120°C) fallen dann getrocknete, feine Pulver an. Es ist bevorzugt, solche Fettsäure-haltigen Sprühtrocknungsprodukte im Rahmen der Erfindung einzusetzen.

Ein weiterer Gegenstand der Erfindung liegt in der Verwendung einer Kombination aus polyesterbasiertem Soil-Release-Polymer und > 3 Gew.-% Fettsäure, Gew.-% bezogen auf das gesamte Mittel, in einem Wasch- oder Reinigungsmittel, zur Verbesserung der Reinigungsleistung bei der Textilwäsche, insbesondere bei Polyester- und Polyestermischgewebe, bei einer Waschtemperatur ≤ 40°C, vorzugsweise ≤ 30°C. Diese Verwendung zeichnet sich dadurch aus, dass sie eine weitgehende Substituierung von LAS durch Seife bzw. Fettsäuren in Wasch- oder Reinigungsmitteln ermöglicht. Ein weiterer Gegenstand der Erfindung ist ein Textilwaschverfahren unter Einsatz eines erfindungsgemäßen Wasch- oder Reinigungsmittels bei Waschtemperaturen ≤ 40°C, vorzugsweise ≤ 30°C.

Im folgenden werden ohne Anspruch auf Vollständigkeit einige mögliche Inhaltsstoffe der erfindungsgemäßen Wasch- oder Reinigungsmittel näher beschrieben. Als anionische Tenside können beispielsweise solche vom Typ der Sulfonate und Sulfate eingesetzt werden. Generell können im Kontext der Erfindung Aniontenside auf fettchemischer Basis bevorzugt eingesetzt werden. Aniontenside auf im wesentlichen (also zumindest anteilsweiser) fettchemischer Basis, also im wesentlichen auf Basis nachwachsender Rohstoffe in Form von natürlichen Fetten und Ölen, sind insbesondere die Estersulfonate, dabei vorzugsweise die Methylestersulfonate (MES), sowie die Fettalkoholsulfate (FAS). Demnach können Estersulfonate (auf im wesentlichen fettchemischer Basis) eingesetzt werden. Bevorzugt einsetzbare Estersulfonate enthalten im Molekül eine terminale Ester- und eine Sulfonat-Funktion, üblicherweise benachbart in α-Position. Diese α-Estersulfonate können z.B. durch Umsetzung von Alkylestern mit üblichen Sulfiermitteln, vorzugsweise luftverdünntem, trockenem Schwefeltrioxid (SO3), bei 80°C und nachfolgender Neutralisation erhalten werden. Bevorzugt sind insbesondere Methylester auf der Basis von Kokosöl (C12/14-Kette), Palmkernöl (Palmkern-Sulfofettsäureester) oder auch von Talgmethylester (C16/18-Kette). Besonders bevorzugte Estersulfonate können mit folgender Formel beschrieben werden: In dieser Formel (I) ist R im Durchschnitt ein C₆-C₂₂-Alkylrest. Vorzugsweise kann es sich um einen C₁₀-C₁₈-Alkylrest, C₁₂-C₁₄-Alkylrest, C₁₄-C₁₆-Alkylrest, C₁₂-C₁₅-Alkylrest, C₈-C₁₀-Alkylrest, C₁₆-C₁₈-Alkylrest, C₁₆-Alkylrest, C₁₂₋₁₆-Alkylreste oder C₁₂-C₁₈-Alkylrest. Am meisten bevorzugt sind allerdings C₁₆-C₁₈-Alkylreste, C₁₂₋₁₆-Alkylreste, C₁₆-Alkylreste oder C₁₂-C₁₈-Alkylreste. In dieser Formel (I) ist R1 im Durchschnitt ein C₁-C₆-Alkylrest, besonders bevorzugt ein Methylrest.
In dieser Formel (I) ist n die Zahl 1 oder 2, vorzugsweise 1. In dieser Formel (I) steht Mⁿ⁺ für das Gegenion, dabei ist M vorzugsweise Na, K, Ca, Mg, H, Monoethanolammonium, Diethanolammonium, Triethanolammonium oder ein Gemisch daraus. Dabei ist n+ entweder 1+ oder 2+, je nach Art des M. Als Gegenion ist Na⁺, K⁺ oder Mg⁺ bevorzugt.

Ebenso können Fettalkoholsulfate (auf im wesentlichen fettchemischer Basis) eingesetzt werden. Besonders bevorzugt sind Fettalkoholsulfate auf Basis von C_{12/14}-, C_{12/18}- sowie C_{16/18}-Fettalkoholen, vorzugsweise in Form ihrer Natriumsalze. Im Falle von verzweigten primären Alkoholen handelt es sich um Oxoalkohole, wie sie z.B. durch Umsetzung von Kohlenmonoxid und Wasserstoff an alpha-ständige Olefine nach dem Shop-Verfahren zugänglich sind. Alkylsulfate auf Basis von Oxoalkoholen sind also keine Aniontenside auf fettchemischer Basis.

Auch Fettalkoholethersulfate (FAES) sind einsetzbar. FAES können im wesentlichen auf fettchemischer Basis erhalten werden, nämlich durch Umsetzung von Fettalkoholen auf (im wesentlichen) fettchemischer Rohstoffbasis mit Alkylenoxid (vorzugsweise Ethylenoxid) zu Fettalkoholalkoxylaten und anschließender Umsetzung mit z.B. Schwefeltrioxid und Neutralisation zu Fettalkoholethersulfaten. Das hierbei notwendige Alkylenoxid, vorzugsweise Ethylenoxid, geht zwar in der Regel aus petrochemischen Quellen hervor. Es kann aber auch aus der Biomasse gewonnen werden, beispielsweise durch Umsetzung von Bioethanol (z.B. aus Zuckerrüben) zu Ethylen und nachfolgender Oxidation zu Ethylenoxid. Dies ist gerade bei einem entsprechend preiswertem Biomasseangebot, z.B. in Ländern wie Brasilien oder Indien, auch wirtschaftlich sehr sinnvoll. Im Sinne der vorliegenden Erfindung wird die Gruppe der Fettalkoholethersulfate den Aniontensiden auf (im wesentlichen) fettchemischer Rohstoffbasis zugeschlagen, unabhängig von der Herkunft des Alkylenoxid, da jedenfalls die Fettalkoholkomponente aus fettchemischer Quelle zugänglich ist. Fettalkoholethersulfate, Fettalkoholsulfate und/oder Estersulfonate können gemäß einer bevorzugten Ausführungsform in dem erfindungsgemäßen Mittel in Mengen von z.B. 0-20 Gew.-%, vorteilhafterweise in Mengen von 0,01 Gew.-% bis 15 Gew.%, z.B. in Mengen von 1 Gew.-% bis 10 Gew.-%, bezogen auf das gesamte Wasch- oder Reinigungsmittel, enthalten sein.

Gemäß einer weiteren bevorzugten Ausführungsform der Erfindung ist aber nur wenig, beispielsweise < 5 Gew.%, < 2 Gew.-% oder < 1 Gew.-%, bezogen auf das gesamte Mittel, oder sogar gar kein Fettalkoholethersulfat, Fettalkoholsulfat und/oder Estersulfonat in dem erfindungsgemäßen Mittel enthalten.

Der Gesamtgehalt des erfindungsgemäßen Wasch- oder Reinigungsmittels an anionischen Tensiden kann in weiten Bereichen variieren. So kann ein erfindungsgemäßes Mittel sehr große Mengen Aniontensid enthalten, vorzugsweise bis zu einer Größenordnung von bis zu 40, 50 oder 60 Gew.-% oder mehr. Ebenso kann ein erfindungsgemäßes Mittel nur sehr geringe Mengen Aniontensid enthalten, beispielsweise weniger als 15 oder 10 Gew.-% oder weniger als 5 Gew.-% oder noch weniger. Vorteilhafterweise sind in den erfindungsgemäßen Mitteln jedoch Aniontenside in Mengen von 1 bis 40 Gew.-% und insbesondere 5 bis 30 Gew.-% enthalten, wobei Konzentrationen oberhalb von 10 Gew.-% und sogar oberhalb von 15 Gew.% besondere Bevorzugung finden können. Nach einer bevorzugten Ausführungsform enthält das erfindungsgemäße Wasch-oder Reinigungsmittel anionische Tenside, vorzugsweise in Mengen von zumindest 0,1 Gew.-%, bezogen auf das gesamte Wasch- oder Reinigungsmittel. Die anionischen Tenside und Seifen können in Form ihrer Natrium-, Kalium- oder Ammoniumsalze sowie als lösliche Salze organischer Basen, wie Mono-, Di- oder Triethanol-amin, vorliegen. Vorzugsweise liegen sie in Form ihrer Natrium- oder Kaliumsalze, insbesondere in Form der Natriumsalze vor.
Vorteilhafterweise können nichtionische Tenside in den erfindungsgemäßen Wasch- oder Reinigungsmitteln ebenfalls enthalten sein. Beispielsweise kann ihr Gehalt bis zu 2 oder 3 oder 5 Gew.% betragen. Es können auch größere Mengen an nichtionischem Tensid enthalten sein, beispielsweise bis zu 10 Gew.-% oder 15 Gew.-% oder 20 Gew.-%, 30 Gew.-%, 40 Gew.-%, 50 Gew.-% oder sogar darüber hinaus, falls es zweckmäßig ist. Sinnvolle Untergrenzen können bei Werten von 0,01, 0,1, 1, 2, 3 oder 4 Gew.% liegen, Gew.-% jeweils bezogen auf das gesamte Mittel. Nach einer bevorzugten Ausführungsform enthält das erfindungsgemäße Wasch- oder Reinigungsmittel nichtionische Tenside, vorzugsweise in Mengen von zumindest 0,1 Gew.-%, bezogen auf das gesamte Wasch- oder Reinigungsmittel. Nach einer anderen bevorzugten Ausführungsform ist das erfindungsgemäße Mittel frei von Niotensid. Es können alle aus dem Stand der Technik bekannten nichtionischen Tenside in den erfindungsgemäßen Mitteln enthalten sein, wobei diejenigen auf fettchemischer Basis allerdings bevorzugt sind.
Die erfindungsgemäßen Wasch- oder Reinigungsmittel können vorzugsweise auch kationische Tenside enthalten. Die erfindungsgemäßen Wasch- oder Reinigungsmittel, können ein oder mehrere kationische Tenside enthalten, vorteilhafterweise in Mengen, bezogen auf die Gesamtzusammensetzung, von 0 bis 30 Gew.-%, noch vorteilhafter größer 0 bis 20 Gew.-%, vorzugsweise 0,01 bis 10 Gew.-%, insbesondere 0,1 bis 5 Gew.-%.

Der Gehalt an Wasser im Wasch- oder Reinigungsmittel beträgt vorzugsweise 0 bis weniger als 30 Gew.-% und insbesondere 0,5 bis weniger als 20 Gew.-% Gew.-%, wobei Werte von maximal 15 Gew.-%, maximal 10 Gew.-%, maximal 5 Gew.-%, maximal 3 Gew.-% oder maximal 2 Gew.-% besondere Bevorzugung finden. Vorzugsweise können die erfindungsgemäßen Wasch- oder Reinigungsmittel auch als Tablette oder Formkörper vorliegen.

Ein erfindungsgemäßes, pulverförmiges (Voll-)Waschmittel kann vorzugsweise z.B. Komponenten enthalten, die u.a. ausgewählt sind aus den folgenden:
Aniontenside, in Mengen von vorteilhafterweise 1-35 Gew.-%, vorzugsweise 5-25 Gew.-%, insbesondere 10-20 Gew.-%; nichtionische Tenside, wie z.B. Alkylpolyglucosid, Fettsäureglucamid, Fettalkoholethoxylat, vorteilhafterweise in Mengen von 0,1-20 Gew.-%, vorzugsweise 2-15 Gew.-%; Fettsäure(n), in Mengen > 3 Gew.-%; Gerüststoffe, wie z.B. Zeolith, Polycarboxylat, Natriumcitrat, beispielsweise in Mengen von 5-60 Gew.-%, vorzugsweise in Mengen von 10-55 Gew.-%, insbesondere 15-40 Gew.-%; Alkalien, wie z.B. Natriumcarbonat, vorteilhafterweise in Mengen von 1-30 Gew.-%, vorzugsweise 2-25 Gew.-%, insbesondere 5-20 Gew.-%; Bleichmittel, wie z.B. Natriumperborat, Natriumpercarbonat vorteilhafterweise in Mengen von 5-25 Gew.-%, vorzugsweise 10-20 Gew.-%; Korrosionsinhibitoren, wie z.B. Natriumsilicat, vorteilhafterweise in Mengen von 1-6 Gew.-%, vorzugsweise 2-5 Gew.-%, insbesondere 3-4 Gew.-%; Stabilisatoren wie z.B. Phosphonate, vorteilhafterweise in Mengen von 0-1 Gew.-%; Schauminhibitor, wie z.B. Siliconöle, Paraffine vorteilhafterweise in Mengen von 0,1-4 Gew.-%, vorzugsweise 0,2-3 Gew.-%, insbesondere 1-2 Gew.-%; Enzyme, wie z.B. Proteasen, Amylasen, Cellulasen, Lipasen, Tannasen, Pektinasen, Carboanhydrasen, vorteilhafterweise in Mengen von 0,01-2 Gew.-%, vorzugsweise 0,1-1 Gew.-%, insbesondere 0,3-0,8 Gew.-%; Vergrauungsinhibitor, wie z.B. Carboxymethylcellulose, vorteilhafterweise in Mengen von 0-1 Gew.-%; Verfärbungsinhibitor, wie z.B. Polyvinylpyrrolidon-Derivate, vorteilhafterweise in Mengen von 0-2 Gew.%; polyesterbasiertes Soil-Release-Polymer, vorzugsweise in Mengen von 0,01 bis 2 Gew.-%; Stellmittel, wie z.B. Natriumsulfat, vorteilhafterweise in Mengen von 0-60 Gew.-%, vorzugsweise 1-40 Gew.-%, insbesondere 5-20 Gew.-%; optische Aufheller, wie z.B. Stilben-Derivat, Biphenyl-Derivat, vorteilhafterweise in Mengen von 0,1-0,3 Gew.-%, insbesondere 0,1-0,4 Gew.-%; Duftstoffe; Wasser; Bleichaktivatoren; Cellulosederivate; Schmutzabweiser.

Die erfindungsgemäßen Wasch- oder Reinigungsmittel können vorzugsweise auch mit Parfümöl (Riechstoffe, Duftstoffe) parfümiert sein. In einer bevorzugten Ausführungsform enthält das erfindungsgemäße Wasch- oder Reinigungsmittel bestimmte Minimalwerte an Parfümöl, nämlich zumindest 0,01 Gew.-%, vorteilhafterweise zumindest 0,1 Gew.-% an Parfümöl, bezogen auf das gesamte Wasch- oder Reinigungsmittel. Eine Obergrenze liegt z.B. bei 5, 3 oder 1 Gew.-%, bezogen auf das gesamte Mittel.

### Beispiele:

Drei unterschiedliche Waschmittelrezepturen wurden in Waschversuchen (20°C sowie 40 °C, Miele W308, 75 min Hauptwaschgang, 16° dH, 3,5 kg Wäschebeladung: Baumwolltextil bzw. Polyestertextil) hinsichtlich ihrer Reinigungsleistungen untersucht.

Folgende Waschmittelrezepturen wurden untersucht:

| Waschmittel 1 (Vergleichsrezeptur): | |
|---|---|
| C₁₂₋₁₄-Fettalkohol mit 7 EO | 2 Gew.-% |
| C₉₋₁₃-Alkylbenzolsulfonat, Na-Salz | 12 Gew.-% |
| C₁₂₋₁₈-Fettsäure, Na-Salz | 2 Gew.-% |
| Natriumpercarbonat | 18 Gew.-% |
| TAED | 3 Gew.-% |
| PVA/Maleinsäure-Copolymer | 2 Gew.-% |
| Phosphonsäure, Na-Salz | 0,5 Gew.-% |
| Natriumcarbonat | 20 Gew.-% |
| Zeolith A | 25 Gew.-% |
| CMC, Na-Salz | 1 Gew.-% |
| Entschäumer | 1,3 Gew.-% |
| Enzyme (Amylase, Protease, Cellulase) + Parfüm | 0,5 Gew.-% |
| Optischer Aufheller | 0,3 Gew.-% |
| Natriumsulfat | Ad 100 |

| Waschmittel 2 (Vergleichsrezeptur): | |
|---|---|
| C₁₂₋₄-Fettalkohol mit 7 EO | 2 Gew.-% |
| C₉₋₁₃-Alkylbenzolsufionat, Na-Salz | 6 Gew.-% |
| C₁₂₋₁₈-Fettsäure, Na-Salz | 8 Gew.-% |
| Natriumpercarbonat | 18 Gew.-% |
| TAED | 3 Gew.-% |
| PVA/Maleinsäure-Copolymer | 2 Gew.-% |
| Phosphonsäure, Na-Salz | 0,5 Gew.-% |
| Natriumcarbonat | 20 Gew.-% |
| Zeolith A | 25 Gew.-% |
| CMC, Na-Salz | 1 Gew.-% |
| Entschäumer | 1,3 Gew.-% |
| Enzyme (Amylase, Protease, Cellulase) + | |
| Parfüm | 0,5 Gew.-% |
| Optischer Aufheller | 0,3 Gew.-% |
| Natriumsulfat | Ad 100 |

Das Waschmittel 2 unterschied sich von Waschmittel 1 nur dadurch, dass in Waschmittel 2 die Hälfte des LAS (C₉₋₁₃-Alkylbenzolsulfonat, Na-Salz) durch C₁₂-₁₈-Fettsäure, Na-Salz ersetzt wurde.

| Waschmittel 3 (erfindungsgemäß): | |
|---|---|
| C12-14-Fettalkohol mit 7 EO | 2 Gew.-% |
| C₉₋₁₃-Alkylbenzolsulfonat, Na-Salz | 6 Gew.-% |
| C12-18-Fettsäure, Na-Salz | 8 Gew.-% |
| Natriumpercarbonat | 18 Gew.-% |
| TAED | 3 Gew.-% |
| PVA/Maleinsäure-Copolymer | 2 Gew.-% |
| Phosphonsäure, Na-Salz | 0,5 Gew.-% |
| Natriumcarbonat | 20 Gew.-% |
| Zeolith A | 25 Gew.-% |
| CMC, Na-Salz | 1 Gew.-% |
| Entschäumer | 1,3 Gew.-% |
| Enzyme (Amylase, Protease, Cellulase) + Parfüm | 0,5 Gew.-% |
| Optischer Aufheller | 0,3 Gew.-% |
| Soil-Release Polymer* | 0,8 Gew.-% |
| Natriumsulfat | Ad 100 |

Soil-Release Polymer*: Als Soil-Release Polymer wurde ein Soil-Release-Polymer eingesetzt, welches die Bedingungen, wie in Anspruch 7 angegeben, erfüllte.

Das Waschmittel 3 unterschied sich von Waschmittel 1 nur dadurch, dass in Waschmittel 3 die Hälfte des LAS (C₉₋₁₃-Alkylbenzolsulfonat, Na-Salz) durch C₁₂₋₁₈-Fettsäure, Na-Salz ersetzt wurde. Außerdem enthielt Waschmittel 3 noch 0,8 Gew.-% polyesterbasiertes Soil-Release Polymer, dem einzigen Unterschied zu Waschmittel 2.

### Reinigungsergebnisse:

Die Waschergebnisse wurden jeweils beurteilt nach 5 Waschzyclen (angegeben sind die Mittelwerte aus jeweils 5 Versuchen).

Mit dem Waschmittel 1 wurden folgende Ergebnisse erzielt:
a) Baumwolle 20°C; Fleckentfernung, Remissionswert Y / IEC Norm (Durchschnitt von 15 Anschmutzungen gemäß AFISE-Standard): 66,8
b) Baumwolle 40°C; Fleckentfernung, Remissionswert Y / IEC Norm (Durchschnitt von 15 Anschmutzungen gemäß AFISE-Standard): 72,3
c) Polyester 20°C; Fleckentfernung, Remissionswert Y / IEC Norm (Durchschnitt von 6 Anschmutzungen gemäß AFISE-Standard): 54,9
d) Polyester 40°C; Fleckentfernung, Remissionswert Y / IEC Norm (Durchschnitt von 6 Anschmutzungen gemäß AFISE-Standard): 55,2

Mit dem Waschmittel 2 (Teilsubstituierung LAS durch Fettsäure) wurden folgende Ergebnisse erzielt:
a) Baumwolle 20°C; Fleckentfernung, Remissionswert Y / IEC Norm (Durchschnitt von 15 Anschmutzungen gemäß AFISE-Standard): 64,3
b) Baumwolle 40°C; Fleckentfernung, Remissionswert Y / IEC Norm (Durchschnitt von 15 Anschmutzungen gemäß AFISE-Standard): 70,8
c) Polyester 20°C; Fleckentfernung, Remissionswert Y / IEC Norm (Durchschnitt von 6 Anschmutzungen gemäß AFISE-Standard): 43,8
d) Polyester 40°C; Fleckentfernung, Remissionswert Y / IEC Norm (Durchschnitt von 6 Anschmutzungen gemäß AFISE-Standard): 48,4

Mit dem Waschmittel 3 (erfindungsgemäß) wurden folgende Ergebnisse erzielt:
a) Baumwolle 20°C; Fleckentfernung, Remissionswert Y / IEC Norm (Durchschnitt von 15 Anschmutzungen gemäß AFISE-Standard): 66,2
b) Baumwolle 40°C; Fleckentfernung, Remissionswert Y / IEC Norm (Durchschnitt von 15 Anschmutzungen gemäß AFISE-Standard): 72,6
c) Polyester 20°C; Fleckentfernung, Remissionswert Y / IEC Norm (Durchschnitt von 6 Anschmutzungen gemäß AFISE-Standard): 52,4
d) Polyester 40°C; Fleckentfernung, Remissionswert Y / IEC Norm (Durchschnitt von 6 Anschmutzungen gemäß AFISE-Standard): 55,0

### Bewertung der Reinigungsergebnisse:

Der Vergleich der Reinigungsleistungen der Waschmittel 1 und 2 zeigte, dass eine Substituierung von 50 Gew.-% des eingesetzten LAS durch Fettsäure bei der Textilwäsche sowohl von Baumwollwie von Polyester-Gewebe zu signifikanten Einbußen bei der Reinigungsleistung führt. Diese Einbußen sind insbesondere in Bezug auf das Polyester-Gewebe dramatisch und nicht mehr tolerabel.

Der Vergleich der Reinigungsleistungen der Waschmittel 1 und 3 zeigte, dass eine Substituierung von 50 Gew.-% des eingesetzten LAS durch Fettsäure bei gleichzeitigem Einsatz von erfindungsgemäßem Soil-Release Polymer ohne weiteres gelingt, d.h. ohne nennenswerte Einbußen bei der Reinigungsleistung hinnehmen zu müssen.

Bei der Textilwäsche von Baumwolle bei 40°C wird die Reinigungsleistung trotz 50%iger Reduktion des LAS-Anteils sogar ganz leicht verbessert.

Die Beispiele machen deutlich, wie die Substitution großer Mengen LAS durch Fettsäure in Waschmitteln bewältigt werden kann, ohne die gewohnte Reinigungsleistung herabzumindern.

## Patentansprüche

1. Festes Wasch- oder Reinigungsmittel, **dadurch gekennzeichnet, dass** es neben üblichen Wasch-oder Reinigungsmittelbestandteilen
(a) 6-25 Gew.% an Fettsäure(n), wobei von dem Begriff der Fettsäure auch ihre Salze umfasst,
(b) ein polyesterbasiertes Soil-Release-Polymer, sowie zudem
(c) 0,01 bis 8 Gew.-% lineares Alkylbenzolsulfonat (LAS)
enthält, Gew.-% bezogen auf das gesamte Mittel.

2. Mittel nach Anspruch 1, **dadurch gekennzeichnet, dass** das polyesterbasierte Soil-Release-Polymer in Mengen von 0,01 -2 Gew.-%, vorzugsweise 0,05 - 1,5 Gew.-%, insbesondere 0,1 bis 1 Gew.-%, Gew.-% bezogen auf das gesamte Mittel, enthalten ist.

3. Mittel nach einem der Ansprüche 1-2, **dadurch gekennzeichnet, dass** es 6-15 Gew. %, insbesondere 6-10 Gew. %, Fettsäure(n) enthält, insbesondere ein C₁₂-C₁₈-Fettsäuregemsich.

4. Mittel nach einem der Ansprüche 1 bis3, **dadurch gekennzeichnet, dass** es nichtionisches Tensid, insbesondere alkoxylierten Fettalkohol umfaßt, insbesondere in Mengen von 0,01 - 20 Gew. %, bezogen auf das gesamte Mittel.

5. Mittel nach einem der Ansprüche 1 bis 4, **dadurch gekennzeichnet, dass** es Enzyme umfaßt, vorzugsweise Amylase, Pektinase, Carboanhydrase, Tannase, Lipase, Mannanase, Protease und/oder Cellulase, vorteilhafterweise in Mengen von 0,01 - 5 % Gew.-%. bezogen auf das gesamte Mittel.

6. Mittel nach einem der Ansprüche 1 bis 5, **dadurch gekennzeichnet, dass** das Soil-release-Polymere die Struktureinheiten I bis **III** oder I bis IV, umfaßt,
-[(OCHR1-CHR2)a-O-OC-Ph-CO-]d (I)
-[(OCHR3-CHR4)b-O-OC-sPh-CO-]e (II)
-[(OCHR5-CHR6)c-OR7]f (III)
-[Polyfunktionelle Einheit-]g (IV)
in denen
a, b und c unabhängig voneinander jeweils für eine Zahl von 1 bis 200 steht,
d, e und f unabhängig voneinander jeweils für eine Zahl von 1 bis 50 steht,
g für eine Zahl von 0 bis 5 steht,
Ph für einen 1,4-Phenylenrest steht,
sPh für einen in Position 5 mit einer Gruppe -SO3Me substituierten 1,3-Phenylenrest steht,
Me für Li, Na, K, Mg/2, Ca/2, Al/3, Ammonium, Mono-, Di-, Tri- oder Tetra-alkylammonium steht, wobei es sich bei den Alkylresten der Ammoniumionen um C1-C22-Alkyl- oder C2-C10-Hydroxyalkylreste oder deren beliebige Mischungen handelt,
R1,R2,R3,R4,R5 und R6 unabhängig voneinander jeweils für Wasserstoff oder eine C1-C18- n- oder iso-Alkylgruppe steht,
R7 für eine lineare oder verzweigte C1-C30-Alkylgruppe oder für eine lineare oder verzweigte C2-C30-Alkenylgruppe, für eine Cycloalkylgruppe mit 5 bis 9 Kohlen-stoffatomen, für eine C6-C30-Arylgruppe oder für eine C6-C30-Arylalkygruppe steht, und
"Polyfunktionelle Einheit" für eine Einheit mit 3 bis 6 zur Veresterungsreaktion befähigten funktionellen Gruppen steht.

7. Mittel gemäß einem der Ansprüche 1-6, **dadurch gekennzeichnet, dass** ein zeolithhaltiges Buildersystem, vorzugsweise umfassend Zeolith in Mengen > 5 Gew.-%, noch vorteilhafter > 10 Gew.-%, weiter vorteilhaft > 12 Gew.- %, insbesondere ≥ 15 Gew.-% enthalten ist, Gew.-% bezogen auf das gesamte Mittel.

8. Mittel gemäß einem der Ansprüche 1-7, **dadurch gekennzeichnet, dass** es einen pH > 7,5 aufweist, gemessen in einer 5%-Lösung des Mittels in Wasser bei 20°C.

9. Mittel gemäß einem der Ansprüche 1-8, **dadurch gekennzeichnet, dass** es pulverförmig oder granular ist, vorteilhafterweise in Form eines Formkörpers, insbesondere in Tablettenform vorliegt.

10. Mittel gemäß Anspruch 9, **dadurch gekennzeichnet, dass** die Schüttdichte 350-750 g/L, vorzugsweise 450 - 650 g/L beträgt.

11. Mittel nach einem der Ansprüche 1-10, **dadurch gekennzeichnet, dass** die Fettsäure(n) zumindest anteilsweise, insbesondere vollständig in Form von Sprühtrocknungsprodukten in dem Mittel enthalten ist.

12. Textilwaschverfahren, **gekennzeichnet durch** den Einsatz eines Mittels nach einem der Ansprüche 1-11, wobei die Waschtemperatur ≤ 40°C, vorzugsweise ≤ 30°C beträgt.

## Claims

1. A solid washing or cleaning agent, **characterised in that**, in addition to conventional washing or cleaning agent components, it contains
(a) 6-25 wt.% of fatty acid(s), wherein the term fatty acid also encompasses the salts thereof,
(b) a polyester-based soil-release polymer, additionally together with
(c) 0.01 to 8 wt.% of linear alkylbenzenesulfonate (LAS),
wt.% relative to the entire agent.

2. An agent according to claim 1, **characterised in that** the polyester-based soil-release polymer is present in quantities of 0.01-2 wt.%, preferably 0.05-1.5 wt.%, in particular 0.1 to 1 wt.%, wt.% relative to the entire agent.

3. An agent according to either one of claims 1-2, **characterised in that** it contains 6-15 wt.%, in particular 6-10 wt.%, of fatty acid(s), in particular a C₁₂-C₁₈ fatty acid mixture.

4. An agent according to any one of claims 1 to 3, **characterised in that** it comprises nonionic surfactant, in particular alkoxylated fatty alcohol, in particular in quantities of from 0.01-20 wt.%, relative to the total agent.

5. An agent according to any one of claims 1 to 4, **characterised in that** it comprises enzymes, preferably amylase, pectinase, carboanhydrase, tannase, lipase, mannanase, protease and/or cellulase, advantageously in quantities of from 0.01-5 wt.%, relative to the total agent.

6. An agent according to any one of claims 1 to 5, **characterised in that** the soil-release polymer comprises the structural units I to III or I to IV,
-[(OCHR1-CHR2)a-O-OC-Ph-CO-]d (I)
-[(OCHR3-CHR4)b-O-OC-sPh-CO-]e (II)
-[(OCHR5-CHR6)c-OR7]f (III)
-[polyfunctional unit]g (IV)
in which
a, b and c mutually independently in each case denote a number from 1 to 200,
d, e and f mutually independently in each case denote a number from 1 to 50,
g denotes a number from 0 to 5,
Ph denotes a 1,4-phenylene residue,
sPh denotes a 1,3-phenylene residue substituted in position 5 with an - SO₃-Me group,
Me denotes Li, Na, K, Mg/2, Ca/2, Al/3, ammonium, mono-, di-, tri- or tetra-alkylammonium, wherein the alkyl residues of the ammonium ions are C₁-C₂₂ alkyl or C₂-C₁₀ hydroxyalkyl residues or any desired mixtures thereof,
R1, R2, R3, R4, R5 and R6 mutually independently in each case denote hydrogen or a C₁-C₁₈ n- or iso-alkyl group,
R7 denotes a linear or branched C₁-C₃₀ alkyl group or a linear or branched C₂-C₃₀ alkenyl group, a cycloalkyl group with 5 to 9 carbon atoms, a C₆-C₃₀ aryl group or a C₆-C₃₀ arylalkyl group, and "polyfunctional unit" denotes a unit with 3 to 6 functional groups capable of an esterification reaction.

7. An agent according to any one of claims 1-6, **characterised in that** a zeolite-containing builder system, preferably comprising zeolite in quantities of > 5 wt.%, more advantageously >10wt.%, further advantageously > 12 wt.%, in particular = 15 wt.% is present, wt.% relative to the entire agent.

8. An agent according to any one of claims 1-7, **characterised in that** it has a pH of > 7.5, measured in a 5% solution of the agent in water at 20°C.

9. An agent according to any one of claims 1-8, **characterised in that** it is a pulverulent or granular product, advantageously in the form of a moulding, in particular in tablet form.

10. An agent as claimed in claim 9, **characterised in that** the bulk density amounts to 350-750 g/L, preferably 450-650 g/L.

11. An agent according to any one of claims 1-10, **characterised in that** the fatty acid(s) is/are present in the agent at least in part, in particular completely, in the form of spray-dried products.

12. A textile washing method, **characterised by** the use of an agent according to any one of claims 1-11, wherein the washing temperature amounts to = 40°C, preferably = 30°C.

## Revendications

1. Agent solide de lavage ou de nettoyage, **caractérisé en ce qu'**il contient, à côté des constituants habituels des agents de lavage ou de nettoyage :
(a) de 6 à 25 % en poids d'un ou de plusieurs acides gras, leurs sels étant également repris dans le terme « acides gras » ;
(b) un polymère antisalissure à base de polyester ; et en outre
(c) de 0,01 à 8 % en poids d'un alkylbenzènesulfonate linéaire (LAS), les % en poids se rapportant à l'agent dans sa totalité.

2. Agent selon la revendication 1, **caractérisé en ce qu'**il contient le polymère antisalissure à base de polyester dans des quantités de 0,01 à 2 % en poids, de préférence de 0,05 à 1,5 % en poids, en particulier de 0,1 à 1 % en poids, les % en poids se rapportant à l'agent dans sa totalité.

3. Agent selon l'une quelconque des revendications 1 à 2, **caractérisé en ce qu'**il contient de 6 à 15 % en poids, en particulier de 6 à 10 % en poids d'un ou de plusieurs acides gras, en particulier d'un mélange d'acides gras en C₁₂-C₁₈.

4. Agent selon l'une quelconque des revendications 1 à 3, **caractérisé en ce qu'**il comprend un agent tensioactif non ionique, en particulier un alcool gras alcoxylé, en particulier dans des quantités de 0,01 à 20 % en poids, rapporté à l'agent dans sa totalité.

5. Agent selon l'une quelconque des revendications 1 à 4, **caractérisé en ce qu'**il comprend des enzymes de préférence des amylases, des pectinases, des carboanhydrases, des tannases, des lipases, des mannanases, des protéases et/ou des cellulases, de préférence dans des quantités de 0,01 à 5 % en poids, rapportés à l'agent dans sa totalité.

6. Agent selon l'une quelconque des revendications 1 à 5, **caractérisé en ce que** le polymère antisalissure comprend les unités de structure I à III ou I à IV :
-[(OCHR¹-CHR²)ₐ-O-OC-Ph-CO-]_{d} (I) ;
-[(OCHR³-CHR⁴)_{b}-O-OC-sPh-CO-]ₑ (II) ;
-[(OCHR⁵-CHR⁶)_{c}-OR⁷-]_{f} (III) ;
-[unité polyfonctionnelle-]_{g} (IV)
dans lesquelles
a, b et c représentent, indépendamment l'un de l'autre, à chaque fois un nombre de 1 à 200 ;
d, e et f représentent, indépendamment l'un de l'autre, à chaque fois un nombre de 1 à 50 ;
g représente un nombre de 0 à 5 ;
Ph représente un residu 1,4-phénylène ;
sPh représente un residu 1,3-phénylène substitué en position 5 avec un groupe -SO₃Me ;
Me représente Li, Na, K, Mg/2, Ca/2, Al/3, l'ammonium, un mono-, di-, tri- ou tétra-alkylammonium ; en ce qui concerne les résidus alkyle des ions ammonium, il s'agit de résidus alkyle en C₁-C₂₂ ou de résidus hydroxyalkyle en C₂-C₁₀ ou d'un quelconque de leurs mélanges ;
R¹, R², R³, R⁴, R⁵ et R⁶ représentent, indépendamment l'un de l'autre, à chaque fois un atome d'hydrogène ou un groupe n- ou iso-alkyle en C₁-C₁₈ ;
R⁷ représente un groupe alkyle en C₁-C₃₀ linéaire ou ramifié ou un groupe alcényle en C₂-C₃₀ linéaire ou ramifié, un groupe cycloalkyle contenant de 5 à 9 atomes de carbone, un groupe aryle en C₆-C₃₀ ou un groupe arylalkyle en C₆-C₃o ; et
« unité polyfonctionnelle » représente une unité comprenant de 3 à 6 groupes fonctionnels qualifiés pour la réaction d'estérification.

7. Agent selon l'une quelconque des revendications 1 à 6, **caractérisé en ce qu'**il contient un système de builders contenant de la zéolithe, de préférence comprenant de la zéolithe dans des quantités > 5 % en poids, de manière encore plus préférée > 10 % en poids, de manière plus préférée > 12 % en poids, en particulier ≥ 15 % en poids, les % en poids se rapportant à l'agent dans sa totalité.

8. Agent selon l'une quelconque des revendications 1 à 7, **caractérisé en ce qu'**il présente un pH > 7,5, mesuré dans une solution à 5 % de l'agent dans de l'eau à 20 °C.

9. Agent selon l'une quelconque des revendications 1 à 8, **caractérisé en ce qu'**il est présent sous forme pulvérulente ou sous forme granuleuse, de préférence sous la forme d'un corps moulé, en particulier sous la forme d'un comprimé.

10. Agent selon la revendication 9, **caractérisé en ce que** la densité apparente s'élève de 350 à 750 g/l, de préférence de 450 à 650 g/l.

11. Agent selon l'une quelconque des revendications 1 à 10, **caractérisé en ce que** l'acide/les acides gras sont contenus dans l'agent au moins en partie, en particulier complètement, sous la forme de produits de séchage par pulvérisation.

12. Procédé de lavage des textiles, **caractérisé par** la mise en oeuvre d'un agent selon l'une quelconque des revendications 1 à 11, la température de lavage étant ≥ 40 °C, de préférence ≤ 30 °C.
